# FASCICULE DE BREVET EUROPEEN

(11) **EP 0 677 713 B1**
(45) Date de publication et mention de la délivrance du brevet: **20.10.1999**
(21) Numéro de dépôt: 95400752.2
(22) Date de dépôt: 04.04.1995
(51) Int. Cl.: F25J 3/04, F25J 3/02

(54) **Procédé et installation pour la production de l'oxygène par distillation de l'air**
Verfahren und Vorrichtung zur Herstellung von Sauerstoff durch Rektifikation von Luft
Process and installation for the production of oxygen by distillation of air

(30) Priorité: 12.04.1994 FR 9404298
(43) Date de publication de la demande: 18.10.1995
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Koeberle, Yves, F-94170 Le Perreux Sur Marne (FR); Fraysse, Philippe, F-92260 Fontenay Aux Roses (FR)
(74) Mandataire: Mercey, Fiona Susan

(56) Documents cités:
- EP-A- 0 357 299
- EP-A- 0 454 327
- EP-A- 0 580 348
- WO-A-88/01037
- FR-A- 1 253 717
- US-A- 3 214 925
- US-A- 5 228 296

## Description

La présente invention est relative à un procédé et une installation pour la production de l'oxygène et d'argon par distillation d'air et plus particulièrement à un procédé et une installation pour la production de l'oxygène sous pression et d'argon.

EP-A-0422974 décrit un procédé de production d'oxygène sous pression par distillation cryogénique d'air dans une double colonne. L'oxygène liquide est soutiré de la cuve de la colonne basse pression 7, comme illustré à la figure 1, et se vaporise dans l'échangeur auxiliaire 9 par échange de chaleur avec une fraction de l'air d'alimentation. La partie restante de l'air d'alimentation est divisée en deux débits, dont l'un va directement à la colonne moyenne pression 6, via la conduite 14, et dont l'autre est détendu dans une turbine 4 avant d'être envoyé à la colonne basse pression 7.

EP-A-0580348 décrit un procédé dans lequel du liquide riche est envoyé d'une colonne moyenne pression à une colonne basse pression en deux fractions dont une se vaporise en tête d'une colonne argon avant d'être injectée dans la colonne basse pression.

Un objet de cette invention est d'améliorer les rendements d'argon dans le cas où l'installation comprend également une colonne argon alimentée par la colonne basse pression.

A cet effet, l'invention a pour objet un procédé de production d'oxygène gazeux et d'argon selon la revendication 1.

Afin d'améliorer le reflux de la colonne basse pression, on divise le liquide riche de la colonne moyenne pression en une première, une deuxième et une troisième fractions et on envoie les première et deuxième fractions à des niveaux différents dans la colonne basse pression après sous-refroidissement préalable. La troisième fraction est envoyée au condenseur de tête de la colonne argon. Ceci permet notamment d'améliorer sensiblement l'extraction d'argon.

Les première et deuxième fractions peuvent être envoyées dans la colonne basse pression à des températures différentes, ce afin d'améliorer encore les reflux dans la colonne basse pression et l'extraction d'argon dans le cas où l'installation comprend également une colonne argon.

De préférence, une partie de l'air d'alimentation est détendue avant d'être envoyée à la double colonne, la partie restante de l'air d'alimentation étant partiellement condensée dans l'échangeur auxiliaire.

Quand l'air ne se condense que partiellement dans l'échangeur auxiliaire, l'échange de chaleur avec l'oxygène sous pression s'effectue à une température moyenne plus chaude que s'il se condensait totalement.

Pour un même écart de température dans l'échangeur auxiliaire, on peut donc réduire la pression de l'air. En utilisant un vaporiseur à film comme échangeur auxiliaire, tel que décrit en EP-A-0130122, I'écart de température peut être réduit à une valeur moyenne de 0,6 °C.

L'invention a également pour objet une installation de production selon la revendication 6.

L'inconvénient principal des Oxytonnes ® à pompe résulte de la surpression de l'air à sa pression de condensation. Si l'oxygène doit être pompé à des pressions conséquentes telles qu'il soit nécessaire de surpresser l'air à une pression supérieure à celle de la colonne moyenne pression, cette invention ne présente pas d'intérêt puisque l'on dépense globalement plus d'énergie de compression avec cette situation, étant donné que le débit d'air surpressé est approximativement trois fois supérieur à celui du système selon EP-A-0422974, si tout l'air non turbiné passe à l'échangeur auxiliaire.

Si le reflux de tête de la colonne basse pression est faible, lorsqu'on veut séparer l'argon selon une méthode classique de distillation dans une colonne en parallèle avec la colonne basse pression, ceci conduit à un mauvais rendement en argon.

Cette réduction du reflux de tête peut être due à plusieurs facteurs :

Si de l'air est condensé dans un vaporiseur d'oxygène, il ne participe pas à la distillation dans la colonne moyenne pression et donc ne participe pas au chauffage dans le vaporiseur principal en cuve de la colonne basse pression. Ainsi, la quantité d'azote liquide pour le reflux de tête de la colonne basse pression est réduite.

Il en est de même si l'air turbiné est envoyé uniquement dans la colonne basse pression, réduisant encore plus le reflux de tête de la colonne basse pression.

Pour pallier ces défauts, on proposait dans EP-A-422.974 d'envoyer une partie de l'air condensé dans la colonne moyenne pression, quelques plateaux au-dessus de la cuve pour qu'elle puisse participer, au moins faiblement, à la distillation dans cette colonne.

Or, dans la présente invention, pour compenser les pertes de reflux, due par exemple, au fait que la phase liquide de l'air condensé dans le vaporiseur extérieur se retrouve dans le liquide riche en cuve de la colonne moyenne pression, ce liquide riche est divisé en deux fractions :
- une première fraction est envoyée dans la colonne basse pression à un premier niveau, habituellement au niveau de l'insufflation d'air dans le cas où il y a une turbine d'insufflation ;
- une deuxième fraction est envoyée dans la colonne basse pression à un niveau intermédiaire entre le premier niveau et le niveau de soutirage d'azote impur.

Il est clair que cette disposition des niveaux d'injection peut présenter un intérêt pour des procédés de distillation cryogénique autres que celui décrit dans la présente demande.

Des exemples de mise en oeuvre de l'invention et de l'art antérieur vont maintenant être décrits en regard des dessins annexés, sur lesquels :
- la figure 1 représente schématiquement un mode de réalisation de l'installation selon l'art antérieur ; et
- les figures 2 et 3 représentent schématiquement deux modes de réalisation de l'installation conforme à l'invention.

L'installation représentée à la figure 1 comprend essentiellement un compresseur d'air principal 1 à débit variable, par exemple du type centrifuge à aubages mobiles, un surpresseur d'air à aubages mobiles 2, une ligne d'échange thermique 3, une turbine 4 de maintien en froid, un appareil 5 de distillation d'air constitué par une double colonne comprenant elle-même une colonne moyenne pression 6 surmontée d'une colonne basse pression 7 et un minaret 7A, un vaporiseur-condenseur 8, un échangeur de chaleur auxiliaire 9 et une pompe 10. Cette installation est destinée à produire un débit variable d'oxygène gazeux via une conduite 12, sous une pression supérieure à la pression atmosphérique.

Le débit nominal d'air à traiter, comprimé à 6 bar par le compresseur 1, refroidi à la température ambiante et épuré, est divisé en deux fractions. La première fraction est surpressée par le surpresseur 2 et la deuxième fraction passe directement à la ligne d'échange 3 où elle est divisée en deux flux ayant chacun un débit constant :
- un premier flux est refroidi dans des passages de la ligne d'échange; une partie est sortie de cette ligne d'échange après un refroidissement partiel, détendue vers 1 bar dans la turbine 4 et insufflée dans la colonne basse pression 7 au voisinage de son point de rosée ; un second flux poursuit son refroidissement jusqu'au voisinage de son point de rosée sous 6 bar, puis est injecté au bas de la colonne moyenne pression 6 via une conduite 14.

La première fraction surpressée est refroidie jusqu'au voisinage de son point de rosée dans des passages de la ligne d'échange puis condensée dans l'échangeur auxiliaire 9 et est divisée en un premier débit constant détendu sous 6 bar envoyé dans la colonne moyenne pression via une conduite 16, et un second débit constant détendu vers 1 bar dans une vanne de détente 13 puis injecté dans la colonne basse pression 7.

Le vaporiseur-condenseur 8 vaporise un débit constant d'oxygène liquide en cuve de la colonne basse pression par condensation d'un débit à peu près égal d'azote de tête de la colonne moyenne pression. Du "liquide riche" (air enrichi en oxygène) prélevé en cuve de la colonne moyenne pression et détendu vers 1 bar dans une vanne de détente 18a est injecté à un niveau intermédiaire de la colonne basse pression, et du "liquide pauvre" (azote à peu près pur) prélevé en tête de la colonne moyenne pression et détendu vers 1 bar dans une vanne de détente 19 est injecté au sommet de la colonne basse pression.

De l'azote liquide est injecté au sommet du minaret 7A à travers la vanne de détente 21. De l'azote pur est soutiré du sommet du minaret 7A et envoyé à la ligne d'échange 3 pour y être réchauffé avant de ressortir par la conduite 20. L'azote impur sort par la conduite 25 du sommet de la colonne basse pression 7 et est envoyé à l'extérieur par la conduite 18.

L'oxygène liquide soutiré de la cuve de la colonne basse pression 7 est pompé à la pression de production avant d'être vaporisé dans l'échangeur auxiliaire 9 (constitué par un vaporiseur du type "à film") par échange de chaleur avec l'air qui s'y condense partiellement. L'oxygène vaporisé sort, après réchauffement dans la ligne d'échange 3, par la conduite 12.

Pour produire de l'argon, une fraction riche en argon est soutirée de la partie inférieure de la colonne basse pression 7 et est envoyée à la colonne d'argon 16 pour y être distillée. Cette fraction comprend essentiellement de l'argon et de l'oxygène. Le liquide de cuve résultant de la distillation dans la colonne 16 est renvoyée en partie inférieure de la colonne basse pression 7. Le condenseur de tête 29 de la colonne argon 16 est refroidi par du liquide riche provenant de la cuve de la colonne moyenne pression 6, détendu par la vanne 23, vaporisé et envoyé à la colonne basse pression.

La partie restante du liquide riche de la cuve de la colonne moyenne pression 6 est détendu par la vanne 18a à une pression légèrement au-dessus de la pression atmosphérique et envoyée dans la colonne basse pression 7 par la vanne 18, sensiblement au même niveau que le niveau d'injection de l'air détendu par la turbine 4 (l'air d'insufflation).

L'installation représentée à la figure 2 diffère de l'art antérieur selon la figure 1 par le fait que tout l'air qui n'est pas surpressé par le surpresseur 2 est envoyé à la turbine 4 pour être détendu et envoyé à la colonne basse pression 7. L'air surpressé et partiellement condensé dans l'échangeur 9 auxiliaire est entièrement injecté en cuve de la colonne moyenne pression 6.

Pour améliorer le rendement en argon, la partie restante de liquide riche non vaporisée en 29 est divisée en deux fractions : une première fraction est injectée, comme représenté sur la figure 1, après détente par la vanne 18 dans la colonne basse pression 7 au niveau de l'insufflation d'air et la deuxième fraction de liquide riche est envoyée à la colonne basse pression 7, après détente à la pression de celle-ci par la vanne 17, à un niveau intermédiaire entre le niveau d'injection de la première fraction de liquide riche à travers la vanne 18a et le niveau de soutirage d'azote à travers la conduite 25.

Dans le cas où l'oxygène liquide est pressurisé à une pression dite concomitante à la pression de la colonne moyenne pression (c'est-à-dire à environ 2 bar), le système de la figure 2 peut être simplifié.

La variante de la figure 3 ne comporte qu'un seul compresseur d'air 1, tout l'air comprimé étant envoyé soit à la turbine 4, soit à l'échangeur 9. L'air partiellement condensé dans l'échangeur 9 passe entièrement à la cuve de la colonne moyenne pression 6. La dénivellation entre le niveau d'oxygène liquide de la cuve de la colonne BP et son entrée dans le vaporiseur 9 fixe, dans ce cas, la pression de vaporisation de l'oxygène ; la pompe 10 de la figure 2 est donc supprimée.

Si besoin est, on peut sous-refroidir les fractions de liquide riche pour que la température de la fraction injectée au niveau de l'insufflation d'air soit moins élevée que celle de la fraction injectée au niveau intermédiaire.

Cette disposition de l'échangeur 9 permet un gain d'environ 6 % sur la compression de l'air et donc sur l'énergie spécifique de l'oxygène produit.

Cette disposition des niveaux d'injection du liquide riche permet d'obtenir un gain de production d'argon d'environ 5 %, en comparaison avec celle de EP-A-422.974. Le rendement obtenu avec le procédé de la présente invention est d'environ 80 %.

## Revendications

1. Procédé de production d'oxygène gazeux sous pression et d'argon par distillation cryogénique d'air dans une double colonne (5) comprenant une colonne moyenne pression (6) et une colonne basse pression (7), dans lequel on divise du liquide riche provenant de la cuve de la colonne moyenne pression en une première et une deuxième fractions liquides que l'on envoie à des niveaux différents dans la colonne basse pression (7), on soutire un fluide enrichi en argon de la colonne basse pression (7), on le distille dans une colonne argon (16) et on soutire de l'argon en tête de la colonne argon, on soutire un liquide enrichi en oxygène d'une partie inférieure de la colonne basse pression, on le pressurise et on le vaporise par échange de chaleur avec de l'air destiné à la double colonne (5) pour former l'oxygène gazeux sous pression, et on envoie une troisième fraction de liquide riche au condenseur de tête de la colonne argon où il se vaporise avant d'être envoyé à un troisième niveau de la colonne basse pression (7), les niveaux différents étant au dessous d'un niveau de soutirage d'azote impur de la colonne basse pression (7).

2. Procédé selon la revendication 1 dans lequel les première et deuxième fractions sont refroidies à des températures différentes avant d'être envoyées dans la colonne basse pression (7).

3. Procédé selon l'une des revendications 1 ou 2, dans lequel une partie de l'air d'alimentation est insufflée à un niveau intermédiaire de la colonne basse pression (7) et les niveaux d'injection des première et deuxième fractions de liquide riche ne sont pas au-dessous de ce niveau intermédiaire.

4. Procédé selon la revendication 3 dans lequel une fraction de liquide riche est envoyée à la colonne basse pression (7) sensiblement au même niveau que l'air insufflé.

5. Installation de production d'oxygène gazeux sous pression et d'argon par distillation cryogénique d'air comprenant une double colonne (5), constituée par au moins une colonne moyenne pression (6) surmontée d'une colonne basse pression (7) et une colonne de distillation d'argon, des moyens (25) pour soutirer de l'azote impur de la colonne basse pression, des moyens (12) pour soutirer un liquide enrichi en oxygène de la partie inférieure de la colonne basse pression (7), pour le pressuriser (10), et le vaporiser (9) contre de l'air destiné à la double colonne afin de former l'oxygène gazeux sous pression et des moyens pour soutirer de l'argon en tête de la colonne de distillation d'argon des moyens pour soutirer du liquide riche de la cuve de la colonne moyenne pression (6) et l'envoyer à trois niveaux différents de la colonne basse pression (7), situés en dessous du niveau de soutirage de l'azote impur, et des conduites pour envoyer du liquide riche à deux niveaux différents sans passer par le condenseur de tête de la colonne de distillation d'argon et pour envoyer une troisième fraction du liquide riche au condenseur de tête de la colonne de distillation d'argon, pour le vaporiser et l'envoyer au troisième niveau de la colonne basse pression.

6. Installation selon la revendication 5, comprenant des moyens pour envoyer le liquide riche dans la colonne basse pression (7) à deux températures différentes.

7. Installation selon l'une des revendications 5 ou 6, comprenant des moyens (4) pour envoyer de l'air à un niveau intermédiaire de la colonne basse pression (7) et des moyens pour envoyer les deux fractions de liquide riche à des niveaux dans le voisinage de ou au-dessus du niveau intermédiaire.

## Patentansprüche

1. Verfahren zur Herstellung von unter Druck stehendem gasförmigem Sauerstoff und von Argon durch Tieftemperaturdestillation von Luft in einer Doppelsäule (5) mit einer Mitteldrucksäule (6) und einer Niederdrucksäule (7), bei dem man die aus dem Sumpf der Mitteldrucksäule stammende angereicherte Flüssigkeit in eine erste und eine zweite flüssige Fraktion aufteilt und diese in unterschiedlichen Höhen der Niederdrucksäule (7) zuführt, aus der Niederdrucksäule (7) ein mit Argon angereichertes Fluid abzieht, dieses in einer Argonsäule (16) destilliert und Argon am Kopf der Argonsäule abzieht, aus einem unteren Teil der Niederdrucksäule eine mit Sauerstoff angereicherte Flüssigkeit abzieht, diese verdichtet und durch Wärmeaustausch mit der der Doppelsäule (5) zuströmenden Luft zur Erzeugung von unter Druck stehendem gasförmigem Sauerstoff verdampft, und dem Kondensator am Kopf der Argonsäule eine dritte Fraktion der angereicherten Flüssigkeit zuführt, wo sie vor der Zuführung zur Niederdrucksäule (7) in einer dritten Höhe verdampft, wobei die unterschiedlichen Höhen unter einer Abzugshöhe von unreinem Stickstoff aus der Niederdrucksäule (7) liegen.

2. Verfahren nach Anspruch 1, bei dem man die erste und die zweite Fraktion vor der Zuführung zur Niederdrucksäule (7) auf unterschiedliche Temperaturen abkühlt.

3. Verfahren nach Anspruch 1 oder 2, bei dem man einen Teil der zugeführten Luft in einer mittleren Höhe der Niederdrucksäule (7) einspeist und die Einspeisungshöhen der ersten und der zweiten Fraktion der angereicherten Flüssigkeit nicht unter dieser mittleren Höhe liegen.

4. Verfahren nach Anspruch 3, bei dem man der Niederdrucksäule (7) eine Fraktion der angereicherten Flüssigkeit etwa in der gleichen Höhe wie die eingespeiste Luft zuführt.

5. Anlage zur Herstellung von unter Druck stehendem gasförmigem Sauerstoff und von Argon durch Tieftemperaturdestillation von Luft, mit einer Doppelsäule (5) aus mindestens einer Mitteldrucksäule (6), einer darüber angeordneten Niederdrucksäule (7) und einer Argondestillationssäule, Mitteln (25) zum Abziehen von unreinem Stickstoff aus der Niederdrucksäule, Mitteln (12) zum Abziehen einer mit Sauerstoff angereicherten Flüssigkeit aus dem unteren Teil der Niederdrucksäule (7), zu deren Verdichtung (10) und zu deren Verdampfung (9) gegen der Doppelsäule zuströmende Luft zur Erzeugung von unter Druck stehendem gasförmigem Sauerstoff, und Mitteln zum Abziehen von Argon am Kopf der Argondestillationssäule, Mitteln zum Abziehen der angereicherten Flüssigkeit aus dem Sumpf der Mitteldrucksäule (6) und zur Zuführung der angereicherten Flüssigkeit zur Niederdrucksäule (7) in drei unterschiedlichen Höhen, die unterhalb der Abzugshöhe von unreinem Stickstoff liegen, und Leitungen zur Zuführung der angereicherten Flüssigkeit in zwei unterschiedlichen Höhen ohne Durchgang durch den Kondensator am Kopf der Argondestillationssäule und zur Zuführung einer dritten Fraktion der angereicherten Flüssigkeit zum Kondensator am Kopf der Argondestillationssäule, zu deren Verdampfung und zu deren Zuführung in der dritten Höhe der Niederdrucksäule.

6. Anlage nach Anspruch 5 mit Mitteln zur Zuführung der angereicherten Flüssigkeit zur Niederdrucksäule (7) bei zwei unterschiedlichen Temperaturen.

7. Anlage nach Anspruch 5 oder 6 mit Mitteln (4) zur Zuführung von Luft zur Niederdrucksäule (7) in einer mittleren Höhe und Mitteln zur Zuführung der beiden Fraktionen der angereicherten Flüssigkeit in Höhen in der Nähe der mittleren Höhe oder darüber.

## Claims

1. Process for the production of gaseous oxygen under pressure and of argon by cryogenic distillation of air in a double column (5) comprising a medium-pressure column (6) and a low-pressure column (7), in which process the rich liquid coming from the base of the medium-pressure column is divided into first and second liquid fractions that are sent to different levels in the low-pressure column (7), an argon-enriched fluid is withdrawn from the low-pressure column (7) and distilled in an argon column (16), argon is withdrawn from the head of the argon column, an oxygen-enriched liquid is withdrawn from a lower portion of the low-pressure column, pressurized and vaporized by heat exchange with the air intended for the double column (5) in order to form gaseous oxygen under pressure, and a third fraction of rich liquid is sent to the head condenser of the argon column where it vaporizes before being sent to a third level of the low-pressure column (7), the various levels being below a level from which impure nitrogen is withdrawn from the low-pressure column (7).

2. Process according to Claim 1, in which the first and second fractions are cooled to different temperatures before being sent into the low-pressure column (7).

3. Process according to either of Claims 1 and 2, in which a portion of the supply air is blown in at an intermediate level of the low-pressure column (7) and the levels at which the first and second fractions of rich liquid are injected are not below this intermediate level.

4. Process according to Claim 3, in which a fraction of rich liquid is sent to the low-pressure column (7) at approximately the same level as the blown-in air.

5. Plant for the production of gaseous oxygen under pressure and of argon by cryogenic distillation of air comprising a double column (5), consisting of at least one medium-pressure column (6) surmounted by a low-pressure column (7) and an argon distillation column, means (25) for withdrawing impure nitrogen from the low-pressure column, means (12) for withdrawing an oxygen-enriched liquid from the lower portion of the low-pressure column (7), in order to pressurize (10) and vaporize (9) the said oxygen-enriched liquid against the air intended for the double column so as to form gaseous oxygen under pressure and means for withdrawing argon from the head of the argon distillation column, means for withdrawing rich liquid from the base of the medium-pressure column (6) and sending it to three different levels of the low-pressure column (7), these levels lying below the level from which the impure nitrogen is withdrawn, and pipes for sending the rich liquid to two different levels without passing through the head condenser of the argon distillation column and for sending a third fraction of the rich liquid to the head condenser of the argon distillation column, in order to vaporize it and to send it to the third level of the low-pressure column.

6. Plant according to Claim 5, comprising means for sending the rich liquid into the low-pressure column (7) at two different temperatures.

7. Plant according to either of Claims 5 and 6, comprising means (4) for sending air to an intermediate level of the low-pressure column (7) and means for sending the two fractions of rich liquid to levels near or above the intermediate level.
